# EUROPÄISCHE PATENTSCHRIFT

(11) **EP 1 350 884 B1**
(45) Veröffentlichungstag und Bekanntmachung des Hinweises auf die Patenterteilung: **09.07.2008**
(21) Anmeldenummer: 03007618.6
(22) Anmeldetag: 02.04.2003
(51) Int. Cl.: D06F 39/08

(54) **Wasserabführungsvorrichtung für eine Waschmaschine**
Water drainage device for washing machine
Dispositif de vidange d'eau pour machine à laver

(30) Priorität: 03.04.2002 ES 200200883
(43) Veröffentlichungstag der Anmeldung: 08.10.2003
(73) Patentinhaber: BSH Bosch und Siemens Hausgeräte GmbH, 81739 München (DE)
(72) Erfinder: Caudevilla, Angel, 50007 Zaragoza (ES)

(56) Entgegenhaltungen:
- DE-A1- 3 119 340
- DE-A1- 19 921 441
- DE-U- 6 923 774

## Beschreibung

### AUFGABE DER ERFINDUNG

Die vorliegende Erfindung betrifft eine Wasserabführungsvorrichtung, die auf eine Waschmaschine anwendbar ist, und insbesondere auf eine Kleiderwaschmaschine.

### HINTERGRUND DER ERFINDUNG

Gegenwärtig ist unter anderem ein Wasserabführungssystem in Kleiderwaschmaschinen bekannt, bei dem die Verbindung von der Abflusspumpe, die die Abführung des Wassers durchführt, welches in der Waschtrommel enthalten ist, bis zur Abflussleitung selbst hauptsächlich ein Rohr, das an der Pumpe befestigt ist, einen Behälter, der an das Rohr angeschlossen ist, und ein flexibles Rohr als Krümmerrohr enthält, dessen gekrümmtes Ende an das Abflussrohr der Wohnung angeschlossen ist. Dokument DE-U-6 923 774 beschreibt ein solches Wasserabführungssystem.

Bei dieser Art Abflusssystem sind die drei Bestandteile (Pumpenanschlussrohr, Behälter und Krümmerrohr) durch Teile gebildet, die miteinander mittels der entsprechenden Flansche oder Schellen verbunden sein müssen.

### BESCHREIBUNG DER ERFINDUNG

Das Problem, das mit dieser Erfindung zu bewältigen ist, liegt in der Reduzierung der Anzahl von Teilen in der Abflussleitung einer Waschmaschine.

Dementsprechend betrifft ein erster Aspekt der Erfindung eine Wasserabführungsvorrichtung für eine Waschmaschine, insbesondere für Kleiderwaschmaschinen, bei denen die Wasserabführung von einer Pumpe bis zu einem Abfluss mittels einer Leitung umgesetzt ist, die zumindest einen Behälter, ein Anschlussrohr und ein Krümmerrohr umfasst, dadurch gekennzeichnet, dass die Leitung einen einstückigen Körper oder Teil umfasst, der aus dem Behälter und zumindest einem der zwei anderen Elemente gebildet ist.

Bei einer Abflussleitung wie der beschriebenen ist die Anzahl der Montageteile in der Abflussleitung einer Waschmaschine reduziert. Dies erleichtert der Bedienungsperson in der Herstellungslinie die Montage. Ein weiterer Vorteil dessen ist die Kostenreduzierung, die das Beseitigen von notwendigen Verbindungselementen zwischen den Teilen, die die Leitung bilden, wie Flansche oder Gewinde, mit sich bringt. Die Leitung oder ein Teil davon ist einstückig ausgebildet, wodurch sich seine Herstellungskosten reduzieren. Die Funktion des Behälters oder Rücklaufbehälters ist, eine Wassersäule anzusammeln, die die des Pumpenanschlussrohrs übersteigt und einen größeren Druck auf ein Abflussventil ausübt, das in der Waschtrommel vorgesehen ist. Das Krümmerrohr ist der Leitungsteil, der den Behälter mit dem Abfluss verbindet.

In einer bevorzugten Ausführungsform der Erfindung ist ein Zusammenbau aus einem einzigen Teil gestaltet, in dem das Pumpenanschlussrohr und der Behälter ausgebildet sind, wobei in diesem Fall ein Verbindungszwischenteil des Zusammenbaus mit dem Krümmerrohr vorgesehen ist. Auf diese Weise erhält man einen Verbindungspunkt, der am Rahmen befestigt ist und bequemer für seine Montage zu finden ist.

In einer anderen Ausführungsalternative ist ein Zusammenbau aus einem einzigen Teil gestaltet, den das Anschlussrohr, der Behälter und das Krümmerrohr bilden, wobei in diesem Fall ein zughemmendes Element vorgesehen ist, das an das Krümmerrohr gekuppelt ist.

In einer anderen Ausführungsalternative ist ein Zusammenbau aus einem einzigen Teil gestaltet, den der Behälter und das Anschlussrohr bilden, das ohne die Notwendigkeit eines weiteren Kupplungsteils direkt an das Krümmerrohr angeschlossen ist, mit der damit einhergehenden Ersparnis. Nach dem Anschluss kann die Leitung an irgendeinem Punkt am Rahmen befestigt sein, damit sie getrennt liegt. Außerdem ist die Verbindung zwischen dem Körper, den das Anschlussrohr und der Behälter bilden, und dem Krümmerrohr ein innerer Anschluss, wodurch ein Flaschenhals mit geringerem Durchmesser zum Einpassen in das Ende des Krümmerrohrs ermöglicht ist. Um sicherzugehen kann der Anschluss beispielsweise mit einem Flansch gesichert sein.

Ansonsten ist der einstückige Zusammenbau, den der Behälter und das Krümmerrohr bilden, direkt am Anschlussrohr angeschlossen, wobei diesmal das Pumpenanschlussrohr mit seinem anderen Ende den Flaschenhals umfasst. Auf diese Weise sind Verbindungsteile zwischen beiden Teilen beseitigt, und die Montage ist erleichtert. Auch in diesem Falle kann, um sicherzugehen, der Anschluss beispielsweise mit einem Flansch gesichert sein.

In einer weiteren Ausführungsalternative erfolgt die Abführung über einen einstückig gestalteten Zusammenbau, der den Behälter und das Pumpenanschlussrohr oder den Behälter und das Krümmerrohr umfasst, wobei in diesem Fall ein zugverhinderndes Teil vorgesehen ist, das an das Krümmerrohr gekuppelt ist, wobei der Anschluss des Zusammenbaus an das Krümmerrohr oder des Zusammenbaus an das Anschlussrohr vorzugsweise mittels eines inneren Anschlusses erfolgt. Damit ist die Leitung an einem Punkt gesichert, wobei das Loslösen beider Teile voneinander durch übermäßigen Zug am Krümmerrohr verhindert ist.

In einer anderen Ausführungsform erfolgt die Abführung über die Leitung, von der Ausscheidungspumpe bis zum Abfluss, welche an zumindest einem ihrer Punkte einen Luftzutritt beinhaltet. Auf diese Weise nimmt der Abfluss das Wasser vom Anschluss an das Krümmerrohr bis zum Luftzutritt auf. Das Wasser, das im Pumpenanschlussrohr, der Flasche oder dem Behälter und einem Teil des Krümmerrohrs verbleibt, übt ausreichend Druck aus, damit das Abflussventil der Waschtrommel geschlossen bleibt, so dass bei Beginn eines folgenden Waschvorgangs das Ventil geschlossen ist und kein Waschmittel durch die Abflussleitung verloren geht.

In einer anderen Ausführungsform befindet sich der Luftzutritt am höchsten Punkt des Krümmerrohrs mit Bezug auf den restlichen Zusammenbau. Und an diesem Punkt, der normalerweise dem zugverhindernden Teil oder dem Verbindungsteil, das mit dem Rahmen verbunden angeordnet ist, am nächsten liegt, übt der Wasserpegel zum ordentlichen Verschluss des Abflussventils der Waschtrommel am meisten Druck aus.

In einer anderen bevorzugten Ausführungsform beinhaltet der Behälter in seinem Inneren eine Wand, vorzugsweise eine zylindrische Wand, die parallel zur Achse des Behälters angeordnet und mit ihrer Grundfläche am Behälter an der Verbindung des Behälters mit dem Anschlussrohr befestigt ist, wo die Wand zumindest eine Öffnung in der Nähe ihrer Grundfläche umfasst.

Diese Ausführungsform ermöglicht, dass sich im Rücklaufbehälter zwischen dem Zylinder und den Wänden des Behälters Waschrückstände ablagern, die von der Abflusspumpe ausgeschieden werden und den Abfluss nicht erreichen. Der Zylinder ist eine Rückhaltewand für Fremdkörper, die von der Waschtrommel in Richtung des Abflusses abgesondert werden. Die Öffnungen in dem Zylinder ermöglichen es, das Wasser in dem Raum, in dem sich die Rückstände ansammeln, oder Verunreinigungskammer, mit dem Rest der Flasche zu verbinden, und dass es so seine Funktion zum Erhöhen des Drucks im Abflussventil der Waschtrommel erfüllt. Die Flasche ist für den Fall, dass es notwendig ist, die Verunreinigungskammer zu leeren, mit einem Zerlegungssystem versehen.

### KURZE BESCHREIBUNG DER ZEICHNUNGEN

Zur Ergänzung der folgenden Beschreibung und mit der Aufgabe, zu einem besseren Verständnis der Merkmale der Erfindung zu verhelfen, ist dieser Beschreibung eine Serie von Ansichten beigefügt, auf deren Grundlage die Neuerungen und Vorteile der Wasserabführungsvorrichtung gemäß der Aufgabe der Erfindung leichter verständlich sind.
Figur 1 zeigt schematisch eine Kleiderwaschmaschine mit der Wasserabführungsvorrichtung, die die Aufgabe der Erfindung ist.
Figur 2 zeigt eine bevorzugte Ausführungsform der Vorrichtung der Erfindung gemäß der Erfindung.
Figur 3 zeigt eine zweite alternative Ausführungsform der Abführungsvorrichtung, die ebenfalls gemäß der Aufgabe der Erfindung ausgeführt ist.
Figur 4 zeigt eine dritte alternative Ausführungsform der Abführungsvorrichtung gemäß der Erfindung.
Figur 5 zeigt einen Abschnitt des Rücklaufbehälters mit der Fremdkörperrückhaltewand und dem Luftzutritt zum Brechen des Abflussstroms.
Figur 6 zeigt zwei mögliche Ausführungsformen der Fremdkörperrückhaltewand.

### BESCHREIBUNG DER BEVORZUGTEN AUSFÜHRUNGSFORM

Auf der Grundlage der angeführten Figuren ist ersichtlich, dass die Abführungsvorrichtung, die auf eine Kleiderwaschmaschine 1 anwendbar ist, ermöglicht, die Abführung des Wassers, das in der Trommel der Waschmaschine 1 enthalten ist, mittels einer Abflusspumpe 2 auszuführen, die die Abführung des Wassers während des Waschzyklus oder beim Beenden des Zyklus in Richtung eines Abflussrohrs 3 ausführt, der im Allgemeinen ein starres Rohr 3 der Wohnung ist, in der die Waschmaschine 1 eingerichtet ist.

Herkömmlicherweise ist diese Vorrichtung eine Leitung 4, die durch verschiedene unabhängige, miteinander verbundene Teile ausgebildet ist, die hauptsächlich ein Rohr, das mit der Pumpe 2 verbunden ist, einen Behälter, der an das im vorhergehenden genannte Rohr angeschlossen ist, und ein Rohr oder Krümmerrohr enthält, wobei es sich um ein flexibles Rohr mit Umbug handelt, das in das Ende eines Abflussrohrs 3 der Wohnung eingeführt ist, in der die Waschmaschine eingerichtet ist.

Der Zweck des Zusammenbaus der drei unabhängigen Teile liegt darin, beim Beenden eines Waschzyklus Wasser im Behälter anzusammeln, so dass dieses Wasser auf das Schließventil der Trommel drückt, und so vermieden ist, dass im folgenden Waschzyklus Waschmittel ausdringt.

Gemäß der Erfindung ist die Abführungsvorrichtung durch einen Rücklaufbehälter 5 ausgebildet, der einstückig mit dem Anschlussrohr 6 und/oder dem Krümmerrohr 7 gebildet ist.

Dementsprechend ist in Figur 2 eine der vorgesehenen Optionen dargestellt, wobei der Behälter 5 einen einstückigen Zusammenbau mit dem Anschlussrohr 6 bildet. In dieser Ausführungsform, wie in Figur 2 dargestellt, ist ein Anschlussteil 8 zwischen dem Behälter 5 und dem Krümmerrohr 7 vorgesehen, und zwar mit der Besonderheit, dass die Befestigungselemente der gesamten, derartig gestalteten Abführungsvorrichtung an der Hinterseite der Waschmaschine durch einige Befestigungselemente befestigt sind, die in dem Anschlussteil 8 vorgesehen sind.

Gemäß einer zweiten Ausführungsform, die in Figur 3 dargestellt ist, ist eine Abführungsvorrichtung gestaltet, die aus einem Teil ausgebildet ist, welches die drei Bestandteile, d.h. das Anschlussrohr 6, den Behälter 5 und das Krümmerrohr 7 umfasst. In diesem Fall ist, wie aus Figur 3 ersichtlich, ein zugverhinderndes Teil 9 vorgesehen, das am Krümmerrohr 7 angekuppelt ist.

In einer dritten Ausführungsform der Vorrichtung gemäß der Erfindung, die in Figur 4 dargestellt ist und einer Variation der Ausführungsform von Figur 2 entspricht, ist der Zusammenbau in der Gestaltung eines einzigen, einstückigen Teils ausgebildet, das ein Anschlussrohr 6 und den Behälter 5 umfasst, wobei dieser vorzugsweise über einen Innenanschluss 10 mit dem Krümmerrohr 7 verbunden ist, über das seinerseits ein zugverhinderndes Teil 9 zur Befestigung an der Hinterseite der Waschmaschine 1 angebracht ist.

In Figur 5 schließlich bildet die Vorrichtung 5 einen einstückigen Zusammenbau mit dem Anschlussrohr 5 und dem Krümmerrohr 7 aus. In dieser Ausführungsform, wie in Figur 5 dargestellt, ist ein zughemmendes Teil 9 am Krümmerrohr 7 vorgesehen, das am Rahmen der Waschmaschine 1 befestigt wird. Das Krümmerrohr 7 ist an seinem höchsten Punkt, der im Allgemeinen am Rahmen haftet, mit einem Luftzutritt 11 versehen, um den Abflussstrom zu brechen, damit von diesem Punkt in Richtung des Inneren des Behälters 5 eine Wassersäule bestehen bleibt, die zum Ausüben des notwendigen Drucks und Schließen des Ablassventils der Waschtrommel ausreichend ist. Außerdem ist im Inneren des Rücklaufbehälters 5 eine zylindrische Wand 10 wie die, die in Figur 6A zu sehen ist, vorgesehen, die prismatisch sein kann, wobei ihre Grundfläche am Behälter 5 im Eintritt des Behälters 5 befestigt ist, der am Anschlussrohr befestigt ist. Diese Wand 10 ist von einem Ende zum anderen mit einer oder mehreren Öffnungen 12 versehen. Die Wand 10 im Behälter 5 schafft einen Fremdkörperrückhalteraum 14, wobei vorgesehen ist, dass der Behälter 5 geöffnet werden kann, damit der Fremdkörperrückhalteraum notwendigenfalls geleert werden kann.

Folglich kommt gemäß der Aufgabe der Erfindung ein Zusammenbau zur Anwendung, der durch zumindest zwei der drei Elemente, nämlich das Anschlussrohr 6 und den Behälter 5, wie sowohl in Figur 2 als auch in Figur 4 dargestellt, oder durch die drei Bestandteile ausgebildet ist: Anschlussrohr 6, Behälter 5 und Krümmerrohr 7, wie in Figur 3 und 5 dargestellt.

Jegliche der Ausführungsformen ist mit deutlichem Vorteil gegenüber den herkömmlichen Vorrichtungen anwendbar, insbesondere in Bezug auf eine größere Leichtigkeit der Montage und eine geringere Anzahl von Anschlusselementen, die für die Dichtigkeit der Vorrichtung notwendig sind.

## Patentansprüche

1. Wasserabführungsvorrichtung für eine Waschmaschine, insbesondere für Kleiderwaschmaschinen (1), bei denen die Wasserabführung von einer Pumpe (2) zu einem Abfluss (3) mittels einer Leitung (4) erfolgt, die zumindest einen Behälter (5), ein Anschlussrohr (6) und ein Krümmerrohr (7) umfasst, **dadurch gekennzeichnet, dass** die Leitung (4) einen Körper oder einstückiges Teil umfasst, das durch den Behälter (5) und zumindest eines der anderen zwei Elemente (6, 7) ausgebildet ist.

2. Wasserabführungsvorrichtung für eine Waschmaschine nach Anspruch 1, **dadurch gekennzeichnet, dass** der Zusammenbau, der aus dem Teil gestaltet ist, das durch den Behälter (5) und das Anschlussrohr (6) gebildet ist, über ein Anschlussteil (8) an das Krümmerrohr (7) angeschlossen ist.

3. Wasserabführungsvorrichtung für eine Waschmaschine nach Anspruch 1, **dadurch gekennzeichnet, dass** der Zusammenbau, der durch ein einziges Teil gestaltet ist, das durch den Behälter (5) und das Anschlussrohr (6) ausgebildet ist, direkt an das Krümmerrohr (7) angeschlossen ist.

4. Wasserabführungsvorrichtung für eine Waschmaschine nach Anspruch 3, **dadurch gekennzeichnet, dass** die Verbindung zwischen dem Körper, der durch das Anschlussrohr (6) und den Behälter (5) ausgebildet ist, und dem Krümmerrohr (7) ein Innenanschluss (10) ist.

5. Wasserabführungsvorrichtung für eine Waschmaschine nach Anspruch 1, **dadurch gekennzeichnet, dass** der Zusammenbau, der durch ein einziges Teil gestaltet ist, das durch den Behälter (5) und das Krümmerrohr (7) ausgebildet ist, direkt an das Anschlussrohr (6) angeschlossen ist.

6. Wasserabführungsvorrichtung für eine Waschmaschine nach Anspruch 5, **dadurch gekennzeichnet, dass** die Verbindung zwischen dem Körper, der durch das Krümmerrohr (7) und den Behälter (5) ausgebildet ist, und dem Anschlussrohr (6) ein Innenanschluss (10) ist.

7. Wasserabführungsvorrichtung für eine Waschmaschine nach Anspruch 1, **dadurch gekennzeichnet, dass** ein zugverhinderndes Teil (9) vorgesehen ist, das an der Hinterseite der Maschine (1) befestigt und an das Krümmerrohr (7) gekuppelt ist.

8. Wasserabführungsvorrichtung für eine Waschmaschine nach Anspruch 3, **dadurch gekennzeichnet, dass** ein zugverhinderndes Teil (9) vorgesehen ist, das an der Hinterseite der Maschine (1) befestigt und an das Krümmerrohr (7) gekuppelt ist.

9. Wasserabführungsvorrichtung für eine Waschmaschine nach Anspruch 5, **dadurch gekennzeichnet, dass** ein zugverhinderndes Teil (9) vorgesehen ist, das an der Hinterseite der Maschine (1) befestigt und an das Krümmerrohr (7) gekuppelt ist.

10. Wasserabführungsvorrichtung für eine Waschmaschine nach einem der vorhergehenden Ansprüche, **dadurch gekennzeichnet, dass** die Leitung (4) zumindest einen Luftzutritt (11) beinhaltet.

11. Wasserabführungsvorrichtung für eine Waschmaschine nach Anspruch 10, **dadurch gekennzeichnet, dass** der Luftzutritt (11) am höchsten Punkt des Krümmerrohrs (7) bezüglich der Leitung (4) enthalten ist.

12. Wasserabführungsvorrichtung für eine Waschmaschine nach einem der vorhergehenden Ansprüche, **dadurch gekennzeichnet, dass** der Behälter (5) in seinem Inneren eine Wand (10) beinhaltet, vorzugsweise eine zylindrische Wand (10), die parallel zur Achse des Behälters (5) angeordnet und mit ihrer Grundfläche am Behälter (5) an der Verbindung des Behälters (5) mit dem Anschlussrohr (6) befestigt ist und wo die Wand (10) zumindest eine Öffnung (12) in ihrer Oberfläche umfasst.

13. Wasserabführungsvorrichtung für eine Waschmaschine nach Anspruch 12, **dadurch gekennzeichnet, dass** die Wand (10) zumindest eine Öffnung (12) in der Nähe ihrer Grundfläche (13) umfasst.

14. Wasserabführungsvorrichtung für eine Waschmaschine nach Anspruch 12, **dadurch gekennzeichnet, dass** die Wand (10) zumindest mit einer Öffnung (12) von einem Punkt in der Nähe ihrer Grundfläche (13) bis zu ihrem anderen Ende versehen ist.

## Claims

1. Water discharge device for a washing machine, particularly for laundry washing machines (1), in which the water discharge is carried out by a pump (2) to an outflow (3) by means of a duct (4), which comprises at least one container (5), a connecting pipe (6) and an elbow pipe (7), **characterised in that** the duct (4) comprises a body or integral part which is formed by the container (5) and at least one of the other two elements (6, 7).

2. Water discharge device for a washing machine according to claim 1, **characterised in that** the assembly which is configured from the part formed by the container (5) and the connecting pipe (6) is connected with the elbow pipe (7) by way of a connecting part (8).

3. Water discharge device for a washing machine according to claim 1, **characterised in that** the assembly which is configured by a single part formed by the container (5) and the connecting pipe (6) is directly connected with the elbow pipe (7).

4. Water discharge device for a washing machine according to claim 3, **characterised in that** the connection between the body, which is formed by the connecting pipe (6) and the container (5), and the elbow pipe (7) is an inner connection (10).

5. Water discharge device for a washing machine according to claim 1, **characterised in that** the assembly which is configured by a single part formed by the container (5) and the elbow pipe (7) is directly connected with the connecting pipe (6).

6. Water discharge device for a washing machine according to claim 5, **characterised in that** the connection between the body, which is formed by the elbow pipe (7) and the container (5), and the connecting pipe (6) is an inner connection (10).

7. Water discharge device for a washing machine according to claim 1, **characterised in that** a tension-preventing part (9) is provided, which is fastened to the rear side of the machine (1) and coupled to the elbow pipe (7).

8. Water discharge device for a washing machine according to claim 3, **characterised in that** a tension-preventing part (9) is provided, which is fastened to the rear side of the machine (1) and coupled to the elbow pipe (7).

9. Water discharge device for a washing machine according to claim 5, **characterised in that** a tension-preventing part (9) is provided, which is fastened to the rear side of the machine (1) and coupled to the elbow pipe (7).

10. Water discharge device for a washing machine according to one of the preceding claims, **characterised in that** the duct (4) contains at least one air entrance (11).

11. Water discharge device for a washing machine according to claim 10, **characterised in that** the air entrance (11) is provided at the highest point of the elbow pipe (7) with respect to the duct (4).

12. Water discharge device for a washing machine according to one of the preceding claims, **characterised in that** the container (5) has in its interior a wall (10), preferably a cylindrical wall (10), which is arranged parallel to the axis of the container (5) and fastened by its base surface to the container (5) at the connection of the container (5) with the connecting pipe (6) and where the wall (10) has at least one opening (12) in its surface.

13. Water discharge device for a washing machine according to claim 12, **characterised in that** the wall (10) has at least one opening (12) in the vicinity of its base surface (13).

14. Water discharge device for a washing machine according to claim 12, **characterised in that** the wall (10) is provided with at least one opening (12) from a point in the vicinity of its base surface (13) up to its other end.

## Revendications

1. Dispositif d'évacuation d'eau pour machine à laver, en particulier pour machines à laver le linge où l'évacuation d'eau se fait depuis une pompe (2) vers un écoulement (3) au moyen d'un conduit (4), comprenant au moins un vase (5), un tuyau de raccordement (6) et un tuyau coudé (7), **caractérisé en ce que** le conduit (4) comprend un corps ou partie en une seule pièce, formé par le vase (5) et au moins l'un des deux autres éléments (6, 7).

2. Dispositif d'évacuation d'eau pour machine à laver selon la revendication 1, **caractérisé en ce que** le montage constitué de la partie formée par le vase (5) et le tuyau de raccordement (6), est raccordé au tuyau coudé (7) par l'intermédiaire d'une pièce de raccordement (8).

3. Dispositif d'évacuation d'eau pour machine à laver selon la revendication 1, **caractérisé en ce que** le montage constitué par une seule partie formée par le vase (5) et le tuyau de raccordement (6), est raccordé directement au tuyau coudé (7).

4. Dispositif d'évacuation d'eau pour machine à laver selon la revendication 3, **caractérisé en ce que** la jonction entre le corps formé par le tuyau de raccordement (6) et le vase (5), et le tuyau coudé (7) est un raccordement intérieur (10).

5. Dispositif d'évacuation d'eau pour machine à laver selon la revendication 1, **caractérisé en ce que** le montage constitué par une seule partie formée par le vase (5) et le tuyau coudé (7), est raccordé directement au tuyau de raccordement (6).

6. Dispositif d'évacuation d'eau pour machine à laver selon la revendication 5, **caractérisé en ce que** la jonction entre le corps formé par le tuyau coudé (7) et le vase (5), et le tuyau de raccordement (6) est un raccordement intérieur (10).

7. Dispositif d'évacuation d'eau pour machine à laver selon la revendication 1, **caractérisé en ce qu'**il est prévu une partie anti-traction (9), fixée sur la face arrière de la machine (1) et couplée au tuyau coudé (7).

8. Dispositif d'évacuation d'eau pour machine à laver selon la revendication 3, **caractérisé en ce qu'**il est prévu une partie anti-traction (9), fixée sur la face arrière de la machine (1) et couplée au tuyau coudé (7).

9. Dispositif d'évacuation d'eau pour machine à laver selon la revendication 5, **caractérisé en ce qu'**il est prévu une partie anti-traction (9), fixée sur la face arrière de la machine (1) et couplée au tuyau coudé (7).

10. Dispositif d'évacuation d'eau pour machine à laver selon l'une des revendications précédentes, **caractérisé en ce que** le conduit (4) comprend au moins une arrivée d'air (11).

11. Dispositif d'évacuation d'eau pour machine à laver selon la revendication 10, **caractérisé en ce que** l'arrivée d'air (11) est comprise au sommet du tuyau coudé (7) par rapport au conduit (4).

12. Dispositif d'évacuation d'eau pour machine à laver selon l'une des revendications précédentes, **caractérisé en ce que** le vase (5) comprend en son intérieur une paroi (10), de préférence une paroi (10) de forme cylindrique, disposée parallèlement à l'axe du vase (5) et fixée par sa base sur le vase (5), à la jonction du vase (5) avec le tuyau de raccordement (6), la paroi (10) comprenant au moins une ouverture (12) dans sa surface.

13. Dispositif d'évacuation d'eau pour machine à laver selon la revendication 12, **caractérisé en ce que** la paroi (10) comprend au moins une ouverture (12) à proximité de sa base (13).

14. Dispositif d'évacuation d'eau pour machine à laver selon la revendication 12, **caractérisé en ce que** la paroi (10) est pourvue d'au moins une ouverture (12) allant d'un point situé à proximité de sa base (13) jusqu'à son autre extrémité.
